# DEMANDE DE BREVET EUROPEEN

(11) **EP 0 117 169 A1**
(43) Date de publication de la demande: **29.08.1984**
(21) Numéro de dépôt: 84400075.2
(22) Date de dépôt: 13.01.1984
(51) Int. Cl.: F24C 15/18, F24C 15/10

(54) **Appareil électro-ménager combiné comprenant une plaque de cuisson**

(30) Priorité: 14.01.1983 FR 8300549
(71) Demandeur: THOMSON GRAND PUBLIC, 75020 Paris (FR)
(72) Inventeur: Lega, Gérard, F-75379 Paris Cedex 08 (FR)
(74) Mandataire: Grynwald, Albert

(57) **Abrégé**

Appareil comprenant une plaque (30) de cuisson combinée avec au moins un élément électro-ménager notamment un réfrigérateur et/ou congélateur et des moyens d'isolation thermique disposés entre la face (1) supérieure du réfrigérateur et la plaque (30) de cuisson, et prévus de telle façon que le rendement du réfrigérateur Eᵣ reste sensiblement constant, que la plaque (30) de cuisson soit à l'arrêt ou en fonctionnement.

Ces moyens d'isolation thermique comprennent un plateau (8) isolant disposé sous la plaque (30) de cuisson et une tablette (9) escamotable, formant table de travail, disposée entre le plateau (8) et la face (1) du réfrigérateur (Eᵣ), de telle sorte qu'une libre circulation d'air est assurée entre la plaque (30) de cuisson, le plateau (8), la tablette (9) et la face (1) supérieure du réfrigérateur Eᵣ.

## Description

Dans certaines installations de cuisine de dimensions réduites, il peut être intéressant d'avoir à sa disposition des appareils électro-ménagers superposables tels que, par exemple, un lave-vaisselle et une plaque de cuisson, ce qui permet un gain de place. Cependant, on a constaté que la superposition d'appareils électro-ménagers peut présenter des inconvénients, en particulier peut entraîner la détérioration de la paroi supérieure de l'appareil électro-ménager sur lequel est placée la plaque de cuisson. De plus, lorsqu'il s'agit d'associer une plaque de cuisson à un réfrigérateur ou à un réfrigérateur-congélateur, on a également constaté que, outre les détériorations possibles de la paroi supérieure du réfrigérateur et/ou congélateur, le rendement de l'enceinte frigorifique est substantiellement diminué.

L'invention a pour objet un appareil électro-ménager combiné ne présentant pas ces inconvénients.

Suivant l'invention, un appareil électro-ménager combiné est caractérisé en ce qu'il comprend un élément électro-ménager en forme de meuble présentant une face supérieure, une plaque de cuisson placée au-dessus de la face supérieure, et des moyens d'isolation thermique disposés entre cette plaque de cuisson et la face supérieure de l'élément électro-ménager, ces moyens d'isolation thermique étant tels qu'ils assurent une libre circulation de l'air d'une part sous la plaque de cuisson, et, d'autre part, sur la face supérieure de l'élément électro-ménager.

Egalement suivant l'invention, un appareil électro-ménager combiné est caractérisé en ce qu'il comprend un réfrigérateur et/ou un congélateur, une plaque de cuisson rendue solidaire de la face supérieure du réfrigérateur et/ou congélateur et des moyens d'isolation thermique disposés entre cette plaque de cuisson et la face supérieure du réfrigérateur de telle sorte que le rendement du réfrigérateur et/ou congélateur reste sensiblement le même lorsque la plaque de cuisson est à l'arrêt ou en fonctionnement.

Egalement suivant l'invention, ces moyens d'isolation thermique comprennent un plateau en matériau thermiquement isolant positionné entre l'élément électro-ménager et la plaque de cuisson de telle sorte qu'une libre circulation d'air est assurée au-dessus et au-dessous de ce plateau isolant.

Egalement suivant l'invention, cet appareil électro-ménager combiné comprend une tablette mobile placée entre le plateau isolant et l'élément électro-ménager. Cette tablette participe à l'isolation thermique.

L'invention sera mieux comprise et d'autres caractéristiques apparaîtront à l'aide de la description ci-après et des dessins qui l'accompagnent et sur lesquels :
La figure 1 représente, en vue éclatée partielle, un exemple de réalisation d'un appareil électro-ménager combiné suivant l'invention.
La figure 2 montre une plaque de cuisson de type classique destinée à être combinée avec un élément électro-ménager en forme de meuble.
Les figures 3 , 4 , 5 représentent un autre exemple de réalisation d'un appareil électro-ménager combiné suivant l'invention.

L'appareil électro-ménager combiné suivant l'invention comprend, dans l'exemple montré en figures 1 et 3, une plaque 30 de cuisson et un élément E électro-ménager en forme de meuble, par exemple un réfrigérateur E dit "table-top", de dimensions classiques, présentant une face 1 supérieure sur laquelle ont été fixées, au moyen de vis 2,3 par exemple, deux cornières en forme de U déterminant des glissières 4,5 fixées sur la face 1 du réfrigérateur E parallèlement aux extrémités supérieures des parois latérales 6,7 du réfrigérateur E .

Entre ces glissières 4,5 coulisse une tablette 9 qui, en position sortie sert de table de travail. Cette tablette 9, qui a sensiblement la largeur du réfrigérateur E peut avoir la même profondeur que celle du réfrigérateur E . Dans ce cas, si le matériau choisi pour sa réalisation est thermiquement isolant, cette tablette 9 formera, en position rentrée, un écran thermique auxiliaire de protection du réfrigérateur Eᵣ. La partie inférieure de chacune des glissières 4,5 présente un rebord 10 le long duquel peut glisser la tablette 9, et qui se trouve ainsi à une distance déterminée de la face 1 supérieure de ce réfrigérateur E de façon telle qu'une libre circulation d'air puisse s'établir entre la face 1 supérieure du réfrigérateur E et la tablette 9 mobile.

Au-dessus des glissières 4,5 est fixé un plateau 8 en matériau thermiquement isolant formant un écran thermique principal. Ce plateau 8 est à une distance de la tablette 9 déterminée de façon à assurer une libre circulation d'air entre cette tablette 9 et le plateau 8.

La partie frontale de la tablette 9 est munie d'une tirette 18 présentant des lumières 19 réparties sur sa longueur de façon à permettre la libre circulation de l'air lorsque la tablette 9 est rentrée. Le plateau 8 isolant peut être réalisé en céramique ou comporter, de façon plus économique, un plateau-support 11 en tôle, muni latéralement de rebords 12 et d'un bossage 13 frontal faisant saillies vers la plaque de cuisson 30, de façon à former une cuvette destinée à recevoir une plaque 80 en matériau thermiquement isolant, de la laine de céramique par exemple, comme montré sur la figure 1.

La tablette 9 a, comme largeur, sensiblement la largeur du réfrigérateur E . Elle peut avoir la même profondeur ou, comme dans l'exemple représenté en figure 1, avoir une profondeur plus faible que celle du réfrigérateur Eᵣ. Dans ce cas, la partie arrière de la tablette 9 peut être insérée dans un cadre 14 ayant par exemple la forme d'un U dont les branches latérales 15,16 sont prévues pour pouvoir glisser dans les glissières 4,5 le long des rebords 10, la tablette 9 étant fixée sur la branche 17 intermédiaire du cadre 14.

Des moyens d'immobilisation de la tablette 9, lorsque celle-ci est tirée vers l'extérieur sont prévus. Des lames 180 à ressort, par exemple, placées latéralement, peuvent bloquer la tablette 9 lorsqu'elle est tirée au maximum vers l'extérieur. Une pression sur ces lames 180 à ressort vers la tablette 9 permet de rentrer la tablette 9 dans son logement.

Quelle que soit la profondeur de la tablette par rapport à celle du réfrigérateur E , les moyens d'immobilisation sont agencés pour que la profondeur maximale de la table de travail soit sensiblement la moitié de la profondeur de l'élément E électro-ménager.

Ainsi, lorsque la tablette 9 a une profondeur équivalente sensiblement à celle de l'élément E électro-ménager, et lorsqu'elle est immobilisée en position sortie, il reste, entre la face 1 supérieure du réfrigérateur E et le plateau 8 isolant, une partie de la tablette 9 qui améliore l'écran thermique.

Cette tablette 9 rétractable, prévue pour servir de plan de travail peut donc totalement servir d'écran thermique si les dimensions de la tablette 9 sont sensiblement celles de la face 1 supérieure du réfrigérateur E et si la plaque 30 de cuisson, placée à l'avant de la face 1 du réfrigérateur E , ne comporte que deux modules 32,33 de chauffe, comme le montre la figure 3, car ces deux modules 32 , 33 se trouvent alors au-dessus de la partie non sortie de la tablette 9.

De même, lorsque cette tablette 9 est rentrée, elle réalise un double écran thermique total entre la plaque 30 de cuisson et la face supérieure 1 du réfrigérateur E .

La plaque 30 de cuisson est positionnée sur le réfrigérateur E ᵣ de la façon suivante.

Au-dessus des glissières 4,5 est fixé un socle 20 destiné à recevoir cette plaque 30 de cuisson, comme montré en figure 2 par exemple. Ce socle 20, dans l'exemple représenté en figure 1, forme un cadre dont l'ouverture 21 inférieure est adaptée aux dimensions de la plaque 30 de cuisson qu'elle doit recevoir.

Il est à remarquer que l'élément E électro-ménager qui, dans l'exemple représenté en figure 3, est un réfrigérateur E , peut tout aussi bien être remplacé soit par un réfrigérateur et/ou congélateur, une machine à laver la vaisselle, une machine à laver le linge, ou une machine à sécher le linge.

Il est à noter que, dans le cas ou l'élément E électro-ménager est un réfrigérateur E et/ou un congélateur, la mise en fonctionnement de la plaque 30 de cuisson qui lui est combinée ne modifie pas de façon sensible le rendement de ce réfrigérateur E et/ou de ce congélateur.

Il est à noter également que le socle 20 peut être prévu pour porter, à sa partie arrière, des supports 31 sur lesquels peut être fixé, à une distance convenable de la plaque 30 de cuisson, soit une hotte aspirante, soit un four F classique, comme montré en figure 3, ou un four à micro-ondes, soit encore une rotissoire par exemple.

Lorsque l'élément fixé au-dessus des supports 31 est un four ou une rotissoire, on prévoit un système de ventilation qui apparaît sur les figures 4 et 5.

Ce système est constitué d'une turbine T, placée par exemple à la jonction entre le four ou la rotissoire et les supports, au milieu de cette jonction.

Cette turbine T absorbe l'air frais à travers un passage ou une cheminée C ménagé derrière la paroi arrière du four ou de la rotissoire. Elle diffuse cet air sous la face inférieure du four et le long des supports 31, afin d'éviter qu'une condensation, dûe aux vapeurs provenant des récipients placés sur la plaque 30 de cuisson, ne se forme sur les supports 31 et sous la face inférieure du four F ou de la rotissoire.

Cette turbine T est mise en route à la demande de l'utilisateur.

## Revendications

1. Appareil électro-ménager combiné, caractérisé en ce qu'il comprend un élément électro-ménager (E) en forme de meuble présentant une face (I) supérieure, une plaque (30) de cuisson placée au-dessus de la face (I) supérieure de l'élément (E) électro-ménager, et des moyens d'isolation thermique disposés entre cette plaque (30) de cuisson et la face supérieure de l'élément (E) électro-ménager, ces moyens d'isolation thermique étant tels qu'ils assurent une libre circulation de l'air, d'une part, sous la plaque (30) de cuisson et, d'autre part, sur la face (1) supérieure de l'élément électro-ménager (E).

2. Appareil électro-ménager combiné, caractérisé en ce qu'il comprend un réfrigérateur CE ) et/ou congélateur, une plaque (30) de cuisson rendue solidaire de la face (1) supérieure du réfrigérateur (E ) et/ou congélateur et des moyens d'isolation thermique disposés entre cette plaque (30) de cuisson et la face (I) supérieure du réfrigérateur (E ) et/ou congélateur, de telle sorte que le rendement du réfrigérateur (E ) et/ou congélateur reste sensiblement le même lorsque la plaque (30) de cuisson est à l'arrêt ou en fonctionnement et de sorte que ces moyens d'isolation thermique assurent une libre circulation de l'air, d'une part, sous la plaque (30) de cuisson et, d'autre part, sur la face (1) supérieure du réfrigérateur.

3. Appareil électro-ménager combiné suivant l'une quelconque des revendications 1 ou 2, caractérisé en ce que les moyens d'isolation thermique comprennent un plateau (8) en matériau thermiquement isolant, et des moyens permettant de positionner ce plateau (8) par rapport à l'élément électro-ménager (E) et à la plaque (30) de cuisson, de telle sorte qu'une libre circulation d'air soit assurée au-dessus et au-dessous de ce plateau (8) isolant.

4. Appareil électro-ménager combiné suivant la revendication 3, caractérisé en ce que le plateau (8) isolant est fixé sur deux glissières (4,5) elles-mêmes rendues solidaires de l'élément (E), ces glissières (4,5) étant disposées parallèlement l'une à l'autre, à une distance sensiblement égale à la largeur de l'élément (E).

5. Appareil électro-ménager combiné suivant la revendication 4, caractérisé en ce que les glissières (4,5), qui ont la forme d'un U, présentent sur leurs branches les plus proches de l'élément (E) des rebords (10), en saillie vers l'intérieur de ces glissières (4,5), et le long desquels peut glisser une tablette (9) formant une table de travail, les rebords (10) permettant, de plus, une libre circulation d'air entre l'élément (E) et le plateau (8) isolant.

6. Appareil électro-ménager combiné suivant la revendication 4, caractérisé en ce que le plateau (8) isolant est muni latéralement de bords (12) relevés et d'un bossage (13) sur son bord frontal, ces bords (12) et ce bossage (13) faisant saillie en direction opposée de l'élément (E) et formant les supports sur lesquels vient reposer une tablette (9) mobile, les bords (12) et le bossage (13) assurant une libre circulation d'air entre le plateau (8) et la tablette (9) mobile.

7. Appareil électro-ménager combiné suivant la revendication 4, caractérisé en ce qu'un socle (20) destiné à recevoir la plaque (30) de cuisson est prévu pour venir se fixer sur les glissières (4,5), la forme de ce socle (20) permettant une libre circulation d'air entre le plateau (8) et la plaque (30) de cuisson.

8. Appareil électro-ménager combiné suivant la revendication 1, caractérisé en ce que l'élément (E) est une machine à laver la vaisselle, ou une machine à laver le linge et/ou à sécher le linge, à ouverture frontale.

9. Appareil électro-ménager combiné suivant l'une quelconque des revendications 1 à 8, caractérisé en ce que des supports (3I) verticaux, fixés à la partie arrière du socle (20), sont prévus pour supporter un autre élément (F) électro-ménager au-dessus de la plaque (30) de cuisson.

10. Appareil électro-ménager combiné suivant la revendication 9, caractérisé en ce que l'autre élément (F) est une hotte aspirante.

11. Appareil électro-ménager combiné suivant la revendication 9, caractérisé en ce que l'autre élément (F) est un four ou une rotissoire et en ce qu'une turbine (T), placée à proximité de la face inférieure du four ou de la rotissoire et à proximité des supports (31), est prévue pour diffuser de l'air frais afin d'éviter une condensation sous la face inférieure du four ou de la rotissoire et le long des supports (31).
